# EUROPÄISCHE PATENTSCHRIFT

(11) **EP 2 208 431 B1**
(45) Veröffentlichungstag und Bekanntmachung des Hinweises auf die Patenterteilung: **09.05.2012**
(21) Anmeldenummer: 10000246.8
(22) Anmeldetag: 13.01.2010
(51) Int. Cl.: A45B 17/00, F16C 11/10

(54) **Schwenkbarer Sonnenschirm**
Tiltable parasol
Parasol pivotant

(30) Priorität: 16.01.2009 DE 102009005333
(43) Veröffentlichungstag der Anmeldung: 21.07.2010
(73) Patentinhaber: doppler E. Doppler & Co. GmbH, 5280 Braunau (AT)
(72) Erfinder: Rothbucher, Bernhard, Dr., 5020 Salzburg (AT); Forthuber, Herbert, 84359 Simbach (DE)
(74) Vertreter: Wolf, Michael

(56) Entgegenhaltungen:
- DE-U1-202007 002 241
- US-A- 2 863 466
- US-A1- 2004 179 891

## Beschreibung

Die Erfindung betrifft einen Schirm gemäß dem Oberbegriff des Patentanspruchs 1.

Ein solcher Schirm ist aus der DE 20 2007 002 241 U bekannt.

Ein Schirm, insbesondere Gartenschirm, der eingangs genannten Art wird seit Jahren von der Anmelderin hergestellt und vertrieben. Ein solcher besteht aus einem Schirmstock, an dessen einen Ende ein Schirmdach befestigt ist, wobei zum Öffnen und Schließen des Schirmdaches ein den Schirmstock umschließender Schieber für Streben zum Schirmdach vorgesehen ist, wobei der Schirmstock ein in gestreckter Schirmstockposition vom Schieber passierbares Knickgelenk aufweist, das einerseits ein federbelastetes, quer zum Schirmstock verschiebliches Drückerelement mit einem Eingriffselement und andererseits ein mit dem Eingriffselement formschlüssig zusammenwirkendes Verrastungselement aufweist, wobei das Drückerelement einen innerhalb des Innendurchmessers des Schiebers liegenden Verschiebungsbereich aufweist.

Das genannte, den Schirmstock in zwei Schirmstockteile unterteilende Knickgelenk besteht somit aus einem Drückerelement an dem einen Schirmstockteil und aus dem Verrastungselement an dem anderen Schirmstockteil, wobei beide Schirmstockteile in bekannter Weise miteinander über eine bei Benutzung des Schirms horizontal verlaufende Drehachse verbunden sind. Da der Schieber des Schirms bei gestreckter Schirmposition zum Öffnen und Schließen des Schirms über das Knickgelenk schiebbar sein muss, ist, wie oben erwähnt, vorgesehen, dass der Verschiebungsbereich des Drückerelements stets innerhalb des Innendurchmessers des Schiebers liegt. Dazu sind am im einen Schirmstockteil geführten Drückerelement entsprechende Vorsprünge und Führungselemente vorgesehen, wobei das schirmstockseitig entsprechend teilzylindermantelförmig gebildete Drückerelement in Rastposition typischerweise eine glatte Oberfläche mit dem übrigen Schirmstock bildet.

Ein Schirm der eingangs genannten Art hat sich an sich gut bewährt.

Da aber immer wieder festzustellen ist, dass das Knickgelenk zum Wackeln neigt, liegt der Erfindung die Aufgabe zugrunde, einen Schirm der eingangs genannten Art zu verbessern.

Diese Aufgabe ist mit einem Schirm der eingangs genannten Art durch die im Kennzeichen des Patentanspruchs 1 aufgeführten Merkmale gelöst.

Nach der Erfindung ist also vorgesehen, dass wahlweise das Eingriffselement und/oder das Verrastungselement in Verschieberichtung konisch bzw. keilförmig ausgebildet ist bzw. sind.

Mit anderen Worten weisen das Eingriffselement und/oder das Verrastungselement erfindungsgemäß nicht mehr parallel zueinander verlaufende Kontaktflanken auf, die zur Gewährleistung der Verschieblichkeit stets eine gewisse Toleranz zu einander haben mussten. Stattdessen ist mindestens wahlweise das Eingriffselement und/oder das Verrastungselement an seinen Kontaktflanken entsprechend konisch bzw. keilförmig ausgebildet, was zur Folge hat, dass sich das Knickgelenk bedingt durch den Federdruck gewissermaßen selbsttätig feststellt, wobei bezüglich der obigen Durchmessermaßgabe gewährleistet ist, dass der Schieber stets am Drückerelement vorbeigeführt werden kann.

Andere vorteilhafte Weiterbildungen ergeben sich aus den abhängigen Patentansprüchen.

Der Vollständigkeit halber wird noch auf die weiter abliegende DE 101 29 578 C1 (siehe insbesondere Figur 7 und 8) verwiesen, bei der das Knickgelenk aber ohne Drückerelement und Verrastungselement auskommt.

Der erfindungsgemäße Schirm einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt schematisch
- Figur 1: eine Gesamtansicht des erfindungsgemäßen Schirms;
- Figur 2: im Schnitt das Knickgelenk des erfindungsgemäßen Schirms;
- Figur 3: in Draufsicht das Drückerelement mit konisch ausge- bildetem Eingriffselement; und
- Figur 4: von unten das eine Vollkörperteil mit drei Ausnehmun- gen.

Der in den Figuren 1 bis 4 dargestellte Schirm besteht aus einem Schirmstock 1, an dessen einen Ende ein Schirmdach 2 befestigt ist, wobei zum Öffnen und Schließen des Schirmdaches 2 ein den Schirmstock 1 umschließender Schieber 3 für Streben 4 zum Schirmdach 2 vorgesehen ist, wobei der Schirmstock 1 ein in gestreckter Schirmstockposition vom Schieber 3 passierbares Knickgelenk 5 aufweist, das einerseits ein federbelastetes, quer zum Schirmstock 1 verschiebliches Drückerelement 6 mit einem Eingriffselement 7 und andererseits ein mit dem Eingriffselement 7 formschlüssig zusammenwirkendes Verrastungselement 8 aufweist, wobei das Drückerelement 6 einen innerhalb des Innendurchmessers des Schiebers 3 liegenden Verschiebungsbereich aufweist.

Wesentlich für den erfindungsgemäßen Schirm ist nun, dass wahlweise das Eingriffselement 7 und/oder das Verrastungselement 8 in Verschieberichtung konisch bzw. keilförmig ausgebildet ist bzw. sind.

Wie aus den Figur 3 ersichtlich, ist bei der dargestellten Ausführungsform das Eingriffselement 7 konisch bzw. keilförmig ausgebildet. Dazu weist es beidseitig Kontaktflanken 9 auf, die quer zum Schirmstock 1 gesehen zueinander konisch (und insbesondere nicht parallel) ausgebildet sind.

Mit Verweis auf Figur 4 weist auch das Verrastungselement 8 mindestens zwei Ausnehmungen 10 mit beidseitigen Kontaktflanken 11 auf. Allerdings sind diese bei dieser Ausführungsform nicht, wie in den Patentansprüchen beschrieben, zueinander konisch ausgebildet.

Aus Figur 2 ist ersichtlich, dass das Knickgelenk 5 im Anordnungsgbereich des Drückerelements 6 einen Vertiefungsbereich 12 aufweist. Dieser hat den Vorteil, dass der Schieber 3 auch dann noch über das Knickgelenk 5 geschoben werden kann, wenn das Drückerelement 6, wie in Figur 2 dargestellt, etwas aus dem Knickgelenk 5 heraussteht.

Weiterhin ist vorgesehen, dass das Drückerelement 6 einen quer zum Schirmstock 1 verlaufenden Steg 13 aufweist, an dem das Eingriffselement 7 angeordnet ist.

Außerdem ist das Knickgelenk 5 vorzugsweise, wie dargestellt, aus zwei miteinander über eine Drehachse 14 verbundenen Vollkörperteilen 15, 16 (vorzugsweise aus Aluminiumdruckguss) gebildet, wobei das eine Vollkörperteil 15 mit dem das Eingriffselement 7 aufweisenden Drückerelement 6 und das andere Vollkörperteil 16 mit dem Verrastungselement 8 versehen ist. Zur Realisierung einer Rückstellfunktion ist zwischen dem Drückerelement 6 und einer Wandung des Vollkörperteils 15 ein Federelement 17 angeordnet.

Wie aus Figur 1 und 2 ersichtlich, ist weiterhin vorgesehen, dass der Schirmstock 1 aus zwei Schirmstockteilen 18, 19 gebildet ist, wobei zwischen den beiden Schirmstockteilen 18, 19 das Knickgelenk 5 angeordnet ist. Der Schirmstock 1 bzw. die Schirmstockteile 18, 19 ist bzw. sind vorzugsweise rohrförmig ausgebildet, wobei das Knickgelenk 5 als in die rohrförmig ausgebildeten Schirmstockteile 18, 19 einsteckbar ausgebildet ist.

Der erfindungsgemäße Schirm funktioniert wie folgt: Ausgehend von einem zusammengeklappten Schirm wird in einem ersten Schritt der Schieber 3 noch oben bewegt, und zwar über das gerade erstreckte Knickgelenk 5. In Öffnungsposition verrastet dann der Schieber 3 mit einem entsprechenden, nicht dargestellten Verrastungselement, so dass das Schirmdach 2 in dieser Position verbleibt. Soll nun der Schirm in eine abgeknickte Position gebracht werden, kann das Knickgelenk 5 durch Betätigung (Eindrücken) des Drückerelements 6 gegen die Kraft des Federelements 17 gelöst werden. Dabei verschiebt sich der Steg 13 mit dem Eingriffselement 7 in Figur 2 nach rechts, so dass das Eingriffselement 7 und das Verrastungselement 8 nicht mehr miteinander in Eingriff stehen. Wie aus Figur 4 ersichtlich, kann das Verrastungselement 8 zum Beispiel drei Ausnehmungen 10 aufweisen, in die das Eingriffselement 7 eingreifen kann. Da weiterhin das Eingriffselement 7, wie aus Figur 3 ersichtlich, konisch zueinander verlaufende Kontaktflanken 9 aufweist, führt die Kraft des Federelements 17 dazu, dass das Knickgelenk 5 nach erneutem Einrasten spielfrei fixiert ist, wobei nochmals darauf hingewiesen sei, dass die konische bzw. schräge Ausbildung der Kontaktflanken 9, 11 natürlich auch am Verrastungselement 8 vorgesehen sein kann.

### Bezugszeichenliste

- 1: Schirmstock
- 2: Schirmdach
- 3: Schieber
- 4: Streben
- 5: Knickgelenk
- 6: Drückerelement
- 7: Eingriffselement
- 8: Verrastungselement
- 9: Kontaktflanke
- 10: Ausnehmung
- 11: Kontaktflanke
- 12: Vertiefungsbereich
- 13: Steg
- 14: Drehachse
- 15: Vollkörperteil
- 16: Vollkörperteil
- 17: Federelement
- 18: Schirmstockteil
- 19: Schirmstockteil

## Patentansprüche

1. Schirm, umfassend einen Schirmstock (1), an dessen einen Ende ein Schirmdach (2) befestigt ist, wobei zum Öffnen und Schließen des Schirmdaches (2) ein den Schirmstock (1) umschließender Schieber (3) für Streben (4) zum Schirmdach (2) vorgesehen ist, wobei der Schirmstock (1) ein in gestreckter Schirmstockposition vom Schieber (3) passierbares Knickgelenk (5) aufweist, das einerseits ein federbelastetes, quer zum Schirmstock (1) verschiebliches Drückerelement (6) mit einem Eingriffselement (7) und andererseits ein mit dem Eingriffselement (7) formschlüssig zusammenwirkendes Verrastungselement (8) aufweist, wobei das Drückerelement (6) einen innerhalb des Innendurchmessers des Schiebers (3) liegenden Verschiebungsbereich aufweist,
**dadurch gekennzeichnet,**
**dass** wahlweise das Eingriffselement (7) und/oder das Verrastungselement (8) in Verschieberichtung konisch ausgebildet ist bzw. sind.

2. Schirm nach Anspruch 1,
**dadurch gekennzeichnet,**
**dass** das Eingriffselement (7) beidseitig Kontaktflanken (9) aufweist.

3. Schirm nach Anspruch 1 oder 2,
**dadurch gekennzeichnet,**
**dass** das Verrastungselement (8) mindestens zwei Ausnehmungen (10) mit beidseitigen Kontaktflanken (11) aufweist.

4. Schirm nach Anspruch 2 oder 3,
**dadurch gekennzeichnet,**
**dass** die Kontaktflanken (9, 11) wahlweise am Eingriffselement (7) und/oder am Verrastungselement (8) quer zum Schirmstock (1) gesehen zueinander konisch ausgebildet sind.

5. Schirm nach einem der Ansprüche 1 bis 4,
**dadurch gekennzeichnet,**
**dass** das Knickgelenk (5) im Anordnungsgbereich des Drückerelements (6) einen Vertiefungsbereich (12) aufweist.

6. Schirm nach einem der Ansprüche 1 bis 5,
**dadurch gekennzeichnet,**
**dass** das Drückerelement (6) einen quer zum Schirmstock (1) verlaufenden Steg (13) aufweist, an dem das Eingriffselement (7) angeordnet ist.

7. Schirm nach einem der Ansprüche 1 bis 6,
**dadurch gekennzeichnet,**
**dass** das Knickgelenk (5) aus zwei miteinander über eine Drehachse (14) verbundenen Vollkörperteilen (15, 16) gebildet ist.

8. Schirm nach Anspruch 7,
**dadurch gekennzeichnet,**
**dass** das eine Vollkörperteil (15) mit dem das Eingriffselement (7) aufweisenden Drückerelement (6) versehen ist.

9. Schirm nach Anspruch 7 oder 8,
**dadurch gekennzeichnet,**
**dass** das andere Vollkörperteil (16) mit dem Verrastungselement (8) versehen ist.

10. Schirm nach einem der Ansprüche 7 bis 9,
**dadurch gekennzeichnet,**
**dass** zwischen dem Drückerelement (6) und einer Wandung des Vollkörperteils (15) ein Federelement (17) angeordnet ist.

11. Schirm nach einem der Ansprüche 1 bis 10,
**dadurch gekennzeichnet,**
**dass** der Schirmstock (1) aus zwei Schirmstockteilen (18, 19) gebildet ist.

12. Schirm nach Anspruch 11,
**dadurch gekennzeichnet,**
**dass** zwischen den beiden Schirmstockteilen (18, 19) das Knickgelenk (5) angeordnet ist.

13. Schirm nach Anspruch 11 oder 12,
**dadurch gekennzeichnet,**
**dass** der Schirmstock (1) bzw. die Schirmstockteile (18, 19) rohrförmig ausgebildet ist bzw. sind.

14. Schirm nach einem der Ansprüche 11 bis 13,
**dadurch gekennzeichnet,**
**dass** das Knickgelenk (5) als in die rohrförmig ausgebildeten Schirmstockteile (18, 19) einsteckbar ausgebildet ist.

## Claims

1. An umbrella, comprising an umbrella stick (1), at one end of which an umbrella roof (2) is attached, wherein for opening and closing the umbrella roof (2) a slider (3), surrounding the umbrella stick (1), is provided for struts (4) to the umbrella roof (2), wherein the umbrella stick (1) has an articulated joint (5) able to be passed by the slider (3) in the stretched position of the umbrella stick, which on one side has a spring-loaded pusher element (6) displaceable transversely to the umbrella stick (1) with an engagement element (7) and on the other side a catch element (8) cooperating with the engagement element (7) in a form-fitting manner, wherein the pusher element (6) has a displacement region lying within the internal diameter of the slider (3),
**characterized in that**
optionally the engagement element (7) and/or the catch element (8) is or respectively are constructed conically in the displacement direction.

2. The umbrella according to Claim 1,
**characterized in that**
the engagement element (7) has contact faces (9) on both sides.

3. The umbrella according to Claim 1 or 2,
**characterized in that**
the catch element (8) has at least two recesses (10) with contact faces (11) on both sides.

4. The umbrella according to Claim 2 or 3,
**characterized in that**
the contact faces (9, 11) optionally on the engagement element (7) and/or on the catch element (8) viewed transversely to the umbrella stick (1) are constructed conically to each other.

5. The umbrella according to one of Claims 1 to 4,
**characterized in that**
the articulated joint (5) has a depression region (12) in the arrangement region of the pusher element (6).

6. The umbrella according to one of Claims 1 to 5,
**characterized in that**
the pusher element (6) has a cross-piece (13) running transversely to the umbrella stick (1), on which the engagement element (7) is arranged.

7. The umbrella according to one of Claims 1 to 6,
**characterized in that**
the articulated joint (5) is formed from two solid body parts (15, 16) connected with each other via a rotation axis (14).

8. The umbrella according to Claim 7,
**characterized in that**
the one solid body part (15) is provided with the pusher element (6) having the engagement element (7).

9. The umbrella according to Claim 7 or 8,
**characterized in that**
the other solid body part (16) is provided with the catch element (8).

10. The umbrella according to one of Claims 7 to 9,
**characterized in that**
between the pusher elemnet (6) and a wall of the solid body part (15) a spring element (17) is arranged.

11. The umbrella according to one of Claims 1 to 10,
**characterized in that**
the umbrella stick (1) is formed from two umbrella stick parts (18, 19).

12. The umbrella according to Claim 11,
**characterized in that**
the articulated joint (5) is arranged between the two umbrella stick parts (18, 19).

13. The umbrella according to Claim 11 or 12,
**characterized in that**
the umbrella stick (1) or respectively the umbrella stick parts (18, 19) is or respectively are constructed in a tubular shape.

14. The umbrella according to one of Claims 11 to 13,
**characterized in that**
the articulated joint (5) is constructed as insertable into the umbrella stick parts (18, 19) which are constructed in a tubular shape.

## Revendications

1. Parapluie, comprenant un manche de parapluie (1), à l'une des extrémités duquel est fixé un toit de parapluie (2), dans lequel, pour l'ouverture et la fermeture du toit de parapluie (2), il est prévu un poussoir (3) encerclant le manche de parapluie (1) pour des traverses (4) vers le toit de parapluie (2), dans lequel le manche de parapluie (1) comporte une articulation de flexion (5) susceptible d'être dépassée par le poussoir (3) dans la position allongée du manche de parapluie, comportant d'une part un élément à bouton (6) sollicité par ressort et déplaçable transversalement au manche de parapluie (1), avec un élément d'engagement (7), et d'autre part un élément d'encliquetage (8) coopérant par complémentarité de forme avec l'élément d'engagement (7), dans lequel l'élément à bouton (6) comporte une zone de déplacement située à l'intérieur du diamètre intérieur du poussoir (3),
**caractérisé en ce que**
l'élément d'engagement (7) et/ou l'élément d'encliquetage (8) est ou sont au choix conçu(s) de façon conique dans la direction de déplacement.

2. Parapluie selon la revendication 1,
**caractérisé en ce que**
l'élément d'engagement (7) comporte des flancs de contact (9) des deux côtés.

3. Parapluie selon la revendication 1 ou 2,
**caractérisé en ce que**
l'élément d'encliquetage (8) comporte au moins deux évidements (10) avec des flancs de contact (11) des deux côtés.

4. Parapluie selon la revendication 2 ou 3,
**caractérisé en ce que**
les flancs de contact (9, 11) sont formés de façon conique l'un par rapport à l'autre, vus transversalement au manche de parapluie (1), sur l'élément d'engagement (7) et/ou sur l'élément d'encliquetage (8), au choix.

5. Parapluie selon l'une des revendications 1 à 4,
**caractérisé en ce que**
l'articulation de flexion (5) comporte une région renfoncée (12) dans la région d'agencement de l'élément à bouton (6).

6. Parapluie selon l'une des revendications 1 à 5,
**caractérisé en ce que**
l'élément à bouton (6) comporte une âme (13) s'étendant transversalement au manche de parapluie (1), sur laquelle est agencé l'élément d'engagement (7).

7. Parapluie selon l'une des revendications 1 à 6,
**caractérisé en ce que**
l'articulation de flexion (5) est constituée de deux pièces de corps plein (15, 16) reliées entre elles par un axe de rotation (14).

8. Parapluie selon la revendication 7,
**caractérisé en ce que**
l'une des pièces de corps plein (15) est pourvue de l'élément à bouton (6) comportant l'élément d'engagement (7).

9. Parapluie selon la revendication 7 ou 8,
**caractérisé en ce que**
l'autre pièce de corps plein (16) est pourvue de l'élément d'encliquetage (8).

10. Parapluie selon l'une des revendications 7 à 9,
**caractérisé en ce que**
un élément à ressort (17) est agencé entre l'élément à bouton (6) et une paroi de la pièce de corps plein (15).

11. Parapluie selon l'une des revendications 1 à 10,
**caractérisé en ce que**
le manche de parapluie (1) est constitué de deux pièces de manche de parapluie (18, 19).

12. Parapluie selon la revendication 11,
**caractérisé en ce que**
l'articulation de flexion (5) est agencée entre les deux pièces de manche de parapluie (18, 19).

13. Parapluie selon la revendication 11 ou 12,
**caractérisé en ce que**
le manche de parapluie (1) ou les pièces de manche de parapluie (18, 19) est ou sont conçu(s) en forme de tube.

14. Parapluie selon l'une des revendications 11 à 13,
**caractérisé en ce que**
l'articulation de flexion (5) est conçue de manière à pouvoir être insérée dans les pièces de manche de parapluie (18, 19) conçues en forme de tubes.
